# FASCICULE DE BREVET EUROPEEN

(11) **EP 2 125 297 B1**
(45) Date de publication et mention de la délivrance du brevet: **23.06.2010**
(21) Numéro de dépôt: 07704505.2
(22) Date de dépôt: 09.02.2007
(51) Int. Cl.: B25B 21/00

(54) **OUTIL DE VISSAGE/DÉVISSAGE À SÉLECTEUR PARALLÉLÉPIPÉDIQUE**
SCHRAUB-/LOSSCHRAUBVORRICHTUNG MIT PARALLELEPIPEDISCHER WÄHLVORRICHTUNG
SCREWING/UNSCREWING DEVICE WITH PARALLELEPIPED SELECTOR

(43) Date de publication de la demande: 02.12.2009
(73) Titulaire: Georges Renault, 44800 Saint Herblain (FR)
(72) Inventeur: THERY, Emmanuel, F-44140 Le Bignon (FR)
(74) Mandataire: Larcher, Dominique
(86) Numéro de dépôt international: PCT/EP2007/051291
(87) Numéro de publication internationale: WO 2008/107013

(56) Documents cités:
- US-A- 5 918 686

## Description

### 1. Domaine de l'invention

Le domaine de l'invention est celui de la conception et de la réalisation d'outils, par exemple portatifs, permettant le vissage et le dévissage d'éléments de fixation.

Plus précisément, l'invention concerne les outils de vissage/dévissage pneumatiques, et en particulier l'étanchéité de l'alimentation en fluide comprimé de moteur qu'ils mettent en oeuvre.

### 2. Art antérieur

Les outils de vissage/dévissage pneumatiques, par exemple les clés à choc, comprennent généralement, tel qu'illustré par la figure 1, un carter 100 auquel est solidarisée une poignée 10. Un moteur pneumatique est logé à l'intérieur du carter 100.

Tel que cela est représenté sur les figures 1 à 5, un tel moteur pneumatique comprend classiquement :
- un corps 1 ;
- une joue avant 2 et une joue arrière 3 entre lesquelles est monté le corps 1 ;
- un rotor 4 portant des palettes 41 et monté rotatif sur les joues avant et arrière 2, 3 par l'intermédiaire respectivement de roulements 21 et 31.

Le corps présente à sa base une extension 11 à l'intérieur de laquelle est monté un sélecteur cylindrique 5 susceptible d'être déplacé axialement et/ou actionné en rotation par un levier.

L'extension 11 présente un orifice 111 d'admission d'air qui communique avec un conduit 101 d'arrivée d'air ménagé dans la poignée 10 de l'outil (un conduit d'échappement 102 étant également prévu dans la poignée 10).

L'actionnement du sélecteur cylindrique 5 permet d'inverser le sens de rotation du rotor et/ou de réguler la vitesse de ce dernier.

Le fonctionnement est le suivant.

Lorsque le tiroir est dans la position illustrée par la figure 1, l'air admis dans le conduit 101 passe par l'orifice 111, puis dans l'orifice 12 (l'orifice 13 étant obstrué par le tiroir) qui communique avec la chambre 121 (s'étendant du côté de la joue arrière 3) apparaissant sur la vue en coupe de la figure 3.

Au lancement du moteur, une partie de l'air va vers la joue arrière 3 et la joue avant 2, lesquelles présentent des évidements 32 permettant d'acheminer l'air vers la base des palettes 41 de façon à faire coulisser radialement celles-ci vers l'extérieur du rotor et à amener celles-ci en prise avec l'air injecté dans la chambre 121.

L'échappement de l'air (une fois le moteur lancé, c'est-à-dire après une rotation du rotor d'environ 90 °) s'effectue par la chambre 131 (figure 4) et par l'orifice 13 (puis par le conduit 102 de la poignée), un échappement complémentaire s'effectuant par les orifices 14 ménagés dans les parois du corps 1, ceci de façon à compenser la compression de l'air entre les palettes lorsque celles-ci se déplacent sur la portion du corps qui tend à faire décroître le volume entre deux palettes.

L'inversion du sens de la rotation du rotor est obtenu en déplaçant axialement le sélecteur cylindrique 5 de façon à placer l'orifice 13 en communication avec l'admission 111, l'air circulant alors en premier lieu dans la chambre 131 puis s'échappant par la chambre 121 (en plus de l'échappement complémentaire au travers des orifices 14).

Par ailleurs, en référence à la figure 2, la position angulaire du sélecteur cylindrique 5 permet de modifier la section de passage d'air dans l'orifice 12 (ou dans l'orifice 13 en fonction de la position axiale du tiroir) et, par conséquent, de faire varier la vitesse de rotation du rotor.

Afin de limiter les pertes de charges pouvant entraîner des disfonctionnements de l'outil, l'étanchéité entre le conduit 101 de la poignée 10 et l'extension 11 doit être parfaitement réalisée. L'étanchéité entre le sélecteur cylindrique 5 et le carter 100 doit également être assurée.

En pratique, l'étanchéité entre ces éléments s'avère être particulièrement difficile à assurer. Notamment, l'étanchéité entre le sélecteur cylindrique 5 et le carter 100 est difficile à réaliser du fait que le sélecteur présente une section annulaire et se déplace en translation à l'intérieur du carter 100.

Une technique de l'art antérieur consiste à interposer un joint 15 entre l'extrémité supérieure du conduit 101 et une surface plane 1111 formée sur une partie inférieure de l'extension 11 de façon à assurer l'étanchéité entre le conduit 10 et l'extension 11.

En outre, selon l'art antérieur, l'étanchéité entre le sélecteur cylindrique 5 et le carter 100 est réalisée au moyen d'un joint torique 16, et des joints 17, 18 situés de part et d'autres des orifices du sélecteur cylindrique 5. Un outil de vissage/dévissage est divulgué dans le document US 5918686 selon le préambule de la revendication indépendante 1.

### 3. Inconvénients de l'art antérieur

On constate cependant que cette technique ne permet pas d'assurer une étanchéité parfaite du fait que des fuites apparaissent généralement entre le conduit 101 et l'extension 11, ainsi qu'entre le sélecteur cylindrique 5 et le carter 100.

Le fonctionnement de tels outils de vissage/dévissage pneumatiques est donc souvent perturbé par l'apparition de fuites qui affectent les performances de l'outils, notamment en termes de couple et de vitesse de sortie disponibles.

Un tel affaiblissement des capacités d'un outil de vissage/dévissage peut notamment conduire à un abaissement de la productivité par exemple lorsqu'il est utilisé par un opérateur oeuvrant le long d'une chaîne de montage.

De telles fuites peuvent en outre engendrer l'apparition de sifflements qui peuvent constituer des nuisances sonores pour les opérateurs.

### 4. Objectifs de l'invention

L'invention a notamment pour objectif de pallier ces inconvénients de l'art antérieur.

Plus précisément, un objectif de l'invention est de proposer une technique d'inversion du sens de rotation du moteur d'un outil pneumatique de vissage/dévissage qui permette d'assurer une étanchéité parfaite de l'alimentation en fluide comprimé du moteur.

L'invention a également pour objectif de fournir une telle technique qui permette de garantir les performances d'un tel outil de vissage/dévissage pneumatique.

Un autre objectif de l'invention est de fournir une telle technique qui permette de maintenir un taux de productivité élevé.

L'invention à également pour objectif de fournir un tel outil de vissage/dévissage qui présente de bonne qualité notamment sur un plan ergonomique, tout en maintenant une parfaite étanchéité.

L'invention a encore pour objectif de fournir une telle technique qui soit simple, fiable et peu coûteuse à mettre en oeuvre.

### 5. Exposé de l'invention

Ces objectifs, ainsi que d'autres qui apparaîtront par la suite, sont atteints à l'aide d'un outil de vissage/dévissage d'un élément de fixation, comprenant :
- un carter logeant un moteur pneumatique comprenant un cylindre à l'intérieur duquel un rotor est susceptible de tourner afin d'entraîner à rotation un organe terminal ;
- une poignée solidarisée audit carter, et traversée par des moyens d'alimentation dudit moteur en fluide comprimé ;
- des moyens d'ouverture/fermeture desdits moyens d'alimentation ;
- des moyens de sélection du sens de rotation dudit rotor comprenant un élément mobile entre deux positions correspondant chacune à un sens de rotation différent dudit rotor.

Selon l'invention, ledit élément mobile présente au moins deux faces planes opposées susceptibles d'être comprimées respectivement contre une première surface d'appui formée sur ledit cylindre et contre une deuxième surface d'appui formée sur un piston mobile le long desdits moyens d'alimentation, ledit piston étant susceptible de plaquer ledit élément mobile sur de ladite première surface d'appui.

Ainsi, l'invention repose sur une approche tout à fait nouvelle et inventive permettant d'assurer l'étanchéité de l'alimentation en air comprimé d'un moteur mis en oeuvre dans un outil de vissage/dévissage pneumatique.

Cette technique selon l'invention consiste à alimenter le moteur au moyen d'un sélecteur de forme particulière de façon qu'il puisse être comprimé entre un piston et le cylindre du moteur sous l'effet de la pression de l'air comprimé alimentant le moteur. Ainsi, dès lors que l'air comprimé alimente le moteur, les formes particulières et en particulier les surfaces planes du piston, du sélecteur et du cylindre permettent d'assurer une étanchéité automatique. On parlera par la suite d'auto étanchéité.

L'étanchéité est donc provoquée par la combinaison des surfaces planes du piston, du sélecteur et du cylindre ainsi que par la pression de l'air comprimé qui permet de plaquer ces éléments les uns contre les autres, sans qu'il ne soit nécessaire de mettre en oeuvre des joints d'étanchéité.

Cette technique selon l'invention permet donc d'obtenir facilement et efficacement l'étanchéité de l'alimentation en air comprimé du moteur, c'est-à-dire d'une zone de l'outil de vissage/dévissage que l'homme du métier éprouve des difficultés à étancher.

La mise en oeuvre de la technique selon l'invention permet ainsi de prévenir l'apparition de fuite et de pertes de charges dans le circuit d'alimentation du moteur. Cette technique permet donc de garantir le bon fonctionnement et les performances de l'outil de vissage/dévissage, notamment en termes de couple et de vitesse disponibles à la sortie de l'outil de vissage/dévissage.

Selon une caractéristique avantageuse de l'invention, ledit carter présente des moyens de guidage en translation dudit élément mobile.

Il est ainsi possible de déplacer aisément l'élément mobile à l'intérieur du carter de façon à lui faire prendre plusieurs positions. L'élément mobile peut préférentiellement prendre deux positions, chacune de ses positions correspondant à des sens opposés de rotation du moteur.

Préférentiellement, ledit élément mobile est monté mobile en coulissement le long de ladite première surface d'appui et de ladite deuxième surface d'appui.

Il est ainsi possible de faire passer l'élément mobile d'une position à l'autre, avantageusement lorsque le moteur n'est pas alimenté,ce qui permet de garantir une excellente étanchéité lors d'une inversion du sens de rotation du moteur. Ceci permet en outre à un utilisateur de pouvoir inverser le sens de rotation du moteur sans en couper l'alimentation en air comprimé, et ainsi de maintenir un taux de productivité élevé.

Selon un aspect préféré de l'invention, ladite première surface d'appui est traversée par deux trous de passage dudit fluide répartis le long d'un axe oblique à l'axe de rotation dudit rotor, et ledit élément mobile est traversé par deux lumières d'admission et deux lumières d'échappement, lesdites lumières étant disposées de façon que dans chacune desdites positions dudit élément mobile, l'une desdites lumières d'admission et l'une desdites lumières d'échappement coopèrent respectivement avec un desdits trous.

Les trous de passage de fluide assurent alternativement une fonction d'admission et une fonction d'échappement, selon le sens de rotation du moteur. Ainsi, lorsque le moteur tourne en sens horaire, un trou permet l'admission du fluide alors que l'autre permet son échappement. Inversement, lorsque le moteur tourne en sens anti-horaire, la fonction des trous est inversée, le trou servant d'admission lorsque le moteur tourne en sens horaire permettant alors l'échappement, et le trou servant d'échappement permettant alors l'admission.

En outre, les lumières traversant l'élément mobile sont ménagées de telle sorte que dans chacune des positions de l'élément mobile, une lumière d'admission et une lumière d'échappement coopèrent respectivement avec un des trous de la première surface d'appui, alors que les autres lumières sont obturées. Un changement de position de l'élément mobile permet ainsi d'inverser la fonction des trous de la première surface d'appui en faisant coopérer avec des trous les lumières précédemment obturées, ceci en obturant les lumières coopérant précédemment avec les trous.

De façon préférée, ledit élément mobile est de forme essentiellement parallélépipédique.

L'élément mobile présente ainsi des surfaces planes qui permettent, lorsqu'elles sont comprimées contre les première et deuxième surfaces d'appui, qui sont planes, d'assurer une étanchéité efficace.

Selon une caractéristique avantageuse de l'invention, lesdites lumières d'admission s'étendent depuis une face supérieure et jusqu'à une face inférieure dudit élément mobile.

Ceci permet d'assurer facilement et efficacement l'admission de fluide sous pression dans le moteur sans perte de charge.

Selon une autre caractéristique de l'invention, lesdites lumières d'échappement s'étendent chacune depuis la face supérieure jusqu'à des faces latérales opposées dudit élément mobile.

Ceci permet d'assurer simplement et efficacement l'échappement du fluide provenant du moteur et par exemple de le diriger vers des éléments permettant son évacuation en dehors de l'outil de vissage/dévissage.

Selon un aspect préféré de l'invention, ledit piston est traversé par deux canaux d'admission disposés de sorte que dans chacune desdites positions dudit élément mobile, un desdits canaux d'admission coopère avec une desdites lumières d'admission dudit élément mobile, l'autre canal d'admission étant obturé par ledit élément mobile.

L'admission de fluide sous pression par chacun de ces canaux correspond à un sens de rotation différent du moteur.

Préférentiellement, ledit piston présente une gorge périphérique dans laquelle est logé un joint.

Ceci permet d'assurer une parfaite étanchéité entre le piston et les moyens d'alimentation intégrés à la poignée, et ainsi de prévenir l'apparition de perte de charge, sans mettre en oeuvre de moyen complexe.

Selon une autre caractéristique avantageuse de l'invention, lesdits moyens d'ouverture/fermeture comprennent un clapet mobile entre un position de fermeture desdits moyens d'alimentation et une position de fermeture desdits moyens d'alimentation.

Préférentiellement, des moyens déportés de contrôle permettent de modifier la position dudit clapet.

Un utilisateur peut alors facilement ouvrir ou fermer le clapet de façon à mettre en route ou à arrêter le moteur.

Selon un autre aspect avantageux de l'invention, ladite deuxième surface d'appui forme un angle avec l'axe dudit piston sensiblement égale à l'angle formé par l'axe de ladite poignée et l'axe dudit rotor.

Il peut ainsi être prévu que la poignée soit inclinée par rapport à un axe vertical perpendiculaire à l'axe du moteur sans que cela ne perturbe le fonctionnement de l'outil de vissage/dévissage selon l'invention. Ceci permet en outre de conférer à l'outil de vissage/dévissage selon l'invention des qualités ergonomiques et d'en améliorer le confort d'utilisation.

### 6. Liste des figures

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés, parmi lesquels :
- la figure 1 illustre la zone d'alimentation en air comprimé d'un outil de vissage/dévissage selon l'art antérieur ;
- la figure 2 est une vue en coupe de l'outil de vissage/dévissage illustré par la figure 1 ;
- les figures 3 à 5 illustrent différentes vues du moteur pneumatique apparaissant sur les figures 1 et 2 ;
- la figure 6 est une vue partielle en perspective d'un outil de vissage selon l'invention ;
- la figure 7 est une vue éclatée partielle du piston, du sélecteur et du cylindre mis en oeuvre dans un outil de vissage/dévissage selon l'invention ;
- la figure 8 est une vue en perspective d'un sélecteur selon l'invention ;
- les figures 9 et 10 illustrent deux positions du sélecteur selon l'invention par rapport au piston.

### 7. Description d'un mode de réalisation de l'invention

### 7.1. Rappel du principe de l'invention

Le principe général de l'invention repose sur la mise en oeuvre d'un sélecteur présentant au moins deux surfaces planes susceptibles d'être comprimées entre un piston et le cylindre d'un moteur pneumatique mis en oeuvre dans un outil de vissage/dévissage, sous l'effet de la pression de l'air comprimé alimentant le moteur, de façon à assurer une auto étanchéité parfaite de l'alimentation en air comprimé du moteur et à prévenir l'apparition de fuite.

### 7.2. Exemple d'architecture d'un outil de vissage/dévissage selon l'invention

On présente, en relation avec les figures 6 à 10, un mode de réalisation d'un outil de vissage/dévissage pneumatique selon l'invention, qui peut par exemple être une clé à choc.

Un tel outil de vissage/dévissage comprend un carter 30 auquel est solidarisée en poignée 31 (représentés en pointillés). Un moteur 32, logé à l'intérieur du carter 30, est susceptible d'entraîner à rotation un organe terminal (non représenter) afin d'assurer le vissage ou le dévissage d'un élément de fixation, par exemple une vis, un écrou ou tout autre élément de fixation susceptible d'être vissé/dévissé.

Des moyens d'alimentation en air comprimé sont logés à l'intérieur de la poignée 31. Ces moyens d'alimentation prennent ici la forme d'un conduit 33 qui s'étend sensiblement le long de la poignée 31. Le conduit 33 peut être ouvert ou fermé au moyen d'un clapet 34. À cet effet, le clapet 34 est mobile entre une position dans laquelle il obture le conduit 33, et une position dans laquelle il libère le conduit 33 de façon à empêcher ou autoriser le passage de l'air comprimé dans le moteur 32. Des moyens de contrôle de la position du clapet 34, prenant ici la forme d'une gâchette 35 (représentés en pointillés), peuvent être manipulés par un opérateur de façon agir sur le clapet 34 et à procéder à l'ouverture ou à la fermeture du conduit 33.

La partie inférieure de ce conduit 33 présente des moyens de raccordement (non représentés) à une source de production d'air comprimé tel qu'un compresseur. Le raccordement au compresseur peut par exemple être réalisé au moyen d'un tuyau flexible.

Un sélecteur 36 est monté mobile en coulissement dans le carter 30 de façon à pouvoir être translaté selon l'axe longitudinal de l'outil de vissage/dévissage. Dans un autre mode de réalisation, le sélecteur 36 pourra être mobile en translation selon un axe transversal à l'outil de vissage/dévissage. Ce sélecteur 36 est également légèrement mobile en translation selon un axe vertical sensiblement perpendiculaire à l'axe de rotation du moteur 32. Ce degré de liberté peut permettre au sélecteur 36 d'être plaqué contre la surface d'appui 322, tel que cela sera expliqué plus en détail par la suite.

Ce sélecteur 36 présente une forme sensiblement parallélépipède définie par une face arrière 361, une face avant 362, une face gauche 363, une face droite 364, une face supérieur 365 et une face inférieure 366.

Le sélecteur 36 est interposé entre un piston 37 et un prolongement 321 du carter du moteur 32 formant une surface d'appui 322. Le sélecteur 36 est monté de façon à pouvoir coulisser entre la face supérieure 373 du piston 37 et la surface d'appui 322.

Comme il sera expliqué plus en détail par la suite, l'ensemble formé par le sélecteur 36, le piston 37 et la surface d'appui 322 permet :
- d'inverser le sens de rotation du moteur 32 selon la position que le sélecteur 36 occupe ;
- d'assurer une fonction d'auto étanchéité du circuit d'alimentation en air comprimé du moteur 32.

Un poussoir 38 est relié au sélecteur 36 au moyen d'une tige de connexion 39. Le sélecteur 36 présente une rainure 367 à l'intérieur de laquelle peut être engagée une extrémité de la tige de connexion 39 qui présente une forme complémentaire de celle de la rainure 367 de façon que la tige 39 et le sélecteur 36 soient solidarisés l'un à l'autre.

Un ressort de compression 40 agit sur le sélecteur 36 de façon à le maintenir dans une position de repos dans laquelle le moteur tourne dans un sens permettant le vissage d'un élément de fixation. Un goujon 377, formé sur la face avant 362 du sélecteur 36, permet de solidariser le ressort 40 au sélecteur 36. À cet effet, le goujon 377 est inséré à l'intérieur du ressort 40.

La figure 7 illustre une vue éclatée partielle du moteur 32, du sélecteur 36 et du piston 37.

Tels que cela apparaît plus clairement, le cylindre du moteur 32 présente un prolongement 321 dans sa partie inférieure, qui forme une surface d'appui 322. La surface d'appui 322 est sensiblement parallèle à l'axe du moteur 32 et est sensiblement perpendiculaire à l'axe de la poignée 31.

Le prolongement 321 est traversé par deux trous 323, 324 qui permettent, comme il sera expliqué plus clairement par la suite, d'assurer alternativement l'admission ou bien l'échappement du moteur 32 selon le sens dans lequel celui-ci tourne. Ces deux trous 323, 324 sont alignés le long d'un axe sensiblement horizontal et oblique par rapport à l'axe de rotation du rotor, comme cela apparaît sur la figure 7.

Le sélecteur 36 présente également deux lumières d'admission 368, 369 qui s'étendent depuis sa face supérieure 365 jusqu'à sa face inférieure 366, tel que cela est représenté sur la figure 8. Les lumières d'admission 368, 369 sont alignés le long un axe transversal du sélecteur 36 passant sensiblement par son milieu. Le sélecteur 36 présente en outre deux lumières d'échappement 370, 371. La lumière 370 traverse le sélecteur 36 depuis sa face supérieure 365 jusque sur sa face gauche 363, alors que la lumière 371 traverse le sélecteur 36 depuis sa face supérieure 365 jusque sur sa face droite 364. La lumière 370 est ménagée dans la partie avant gauche du sélecteur 36, alors que la lumière 371 est ménagée dans la partie arrière droite du sélecteur 36.

Par ailleurs, le piston 37 présente un contour sensiblement quadrangulaire dont les arrêtes latérales sont jointes par des congés. Les faces inférieure 372 et supérieure 373 du piston 37 sont planes et forment un angle qui est sensiblement égal à l'angle formé entre l'axe de la poignée 31 et l'axe de rotation du moteur 32. La mise en oeuvre d'un tel angle entre les faces supérieure 373 et inférieure 372 permet au piston 37 de venir en appuis contre la face inférieure 366 du sélecteur 36 lorsqu'il se déplace vers le haut le long de l'axe de la poignée 32.

Deux canaux d'admission 374, 375 traversent le piston 37 et joignent ses faces inférieure 372 et supérieure 373. Ces deux canaux d'admission 374,375 sont ménagés à deux angles diamétralement opposés du piston 37. Ce piston 37 est monté mobile en translation à l'intérieur de la poignée 31 selon l'axe de la poignée 31. Le piston 37 présente une gorge 376 qui s'étend le long de sa circonférence. Cette gorge est destinée à loger un joint torique (non représenté) de façon à assurer l'étanchéité entre le piston 37 et la poignée 32.

### 7.3. Modes de fonctionnement

Les figures 9 et 10 illustrent deux positions que peut occuper le sélecteur 36 selon qu'un opérateur souhaite procéder au vissage ou au dévisage d'un élément de fixation. Chaque position du sélecteur correspond à un sens de rotation différent du moteur.

### 7.3.1. Fonctionnement en sens horaire

Lorsque le sélecteur 36 est maintenu, contre l'effet du ressort de compression 40, dans la position illustrée à la figure 10:
- le canal d'admission 375, le trou 323 et la lumière d'admission 368 coopèrent les uns avec les autres ;
- le trou 324 du moteur 32 coopère avec la lumière d'échappement 371 du sélecteur 36 ;
- le canal d'admission 374 est obturé par le sélecteur 36 ;
- la lumière d'admission 369 est obturée par le piston 37.

Lorsqu'un opérateur actionne la gâchette 35 de façon que le clapet 34 libère le passage d'air comprimé en direction du moteur 32, l'air comprimé pénètre dans le moteur 32 en traversant le canal d'admission 375, la lumière d'admission 368 et le trou 323. Le moteur 32 est alors entraîné en rotation en sens horaire. L'air s'échappe du moteur 32 en traversant le trou 324 et la lumière d'échappement 371.

### 7.3.2. Fonctionnement en sens anti-horaire

Lorsqu'un opérateur souhaite inverser le sens de rotation du moteur 32, il peut actionner le poussoir 38 de façon à ce que le sélecteur 36 soit translaté sous l'effet du ressort de compression 40 vers l'arrière de l'outil de vissage jusqu'à ce que le sélecteur 36 atteigne la position illustrée à la figure 9. Dans cette position :
- le canal d'admission 374, le trou 324 et la lumière d'admission 369 coopèrent les uns avec les autres ;
- le trou 323 du moteur 32 coopère avec la lumière d'échappement 370 du sélecteur 36 ;
- le canal d'admission 375 est obturé par le sélecteur 36 ;
- la lumière d'admission 368 est obturée par le piston 37.

Lorsqu'un opérateur actionne la gâchette 35 de façon que le clapet 34 libère le passage d'air comprimé en direction du moteur 32, l'air comprimé pénètre dans le moteur 32 en traversant le canal d'admission 374, la lumière d'admission 369 et le trou 324. Le moteur est alors entraîné en rotation en sens anti-horaire. L'air s'échappe du moteur 32 en traversant le trou 323 et la lumière d'échappement 370.

### 7.4. Auto étanchéité

La géométrie particulière que présentent le piston 37, le sélecteur 36 et la surface d'appui 322, associée à la mobilité du piston 37 et du sélecteur 36 selon un axe sensiblement vertical et perpendiculaire à l'axe du moteur 32 permet d'assurer l'auto étanchéité de l'alimentation en air comprimé du moteur 32.

En effet, dès que le clapet 34 est ouvert, le piston 37 se déplace vers le haut le long de l'axe de la poignée 32, sous l'effet de la pression de l'air comprimé. Il vient alors en appui sur le sélecteur 36 et pousse celui-ci de façon qu'il se déplace très légèrement selon un axe vertical pour venir contre la surface d'appui 322 du cylindre du moteur 32 de façon à assurer l'étanchéité.

Dans le présent mode de réalisation, la pression de l'air comprimé est de l'ordre de 6,3 bars. D'autres valeurs de pressions pourront être employées dans d'autres modes de réalisation.

Dans une telle position de compression :
- la face supérieure 373 du piston est comprimée contre la face inférieure 366 du sélecteur 36, et
- la face supérieure 365 du sélecteur 36 est comprimée contre la surface d'appui 322 formée sur le prolongement 321 du moteur 32.

Les différentes surfaces planes que présentent le piston 37, le sélecteur 36 et le prolongement 321, et qui viennent en appui et sont comprimées les unes contre les autres sous l'effet de la pression de l'air comprimé permettent d'assurer une étanchéité parfaite et automatique entre ces différents éléments sans que des fuites apparaissent dès que le moteur est alimenté en air comprimé.

La géométrie particulière du piston, du sélecteur et du prolongement permet donc d'acheminer l'air comprimé à l'intérieur du moteur 32 sans fuite et donc sans perte de charge. La technique selon l'invention permet donc de garantir le bon fonctionnement du moteur et de maintenir les performances de l'outil de vissage/dévissage notamment en ce qui concerne le couple et la vitesse disponibles en sortie de l'outils.

## Revendications

1. Outil de vissage/dévissage d'un élément de fixation, comprenant :
- un carter (30) logeant un moteur pneumatique (32) comprenant un cylindre à l'intérieur duquel un rotor est susceptible de tourner afin d'entraîner à rotation un organe terminal ;
- une poignée (31) solidarisée audit carter (30), et traversée par des moyens d'alimentation (33) dudit moteur (32) en fluide comprimé ;
- des moyens d'ouverture/fermeture (34) desdits moyens d'alimentation (33) ;
- des moyens de sélection du sens de rotation dudit rotor comprenant un élément mobile (36) entre deux positions correspondant chacune à un sens de rotation différent dudit rotor,
**caractérisé en ce que** ledit élément mobile (36) présente au moins deux faces planes opposées (365, 366) susceptibles d'être comprimées respectivement contre une première surface d'appui (322) formée sur ledit cylindre et contre une deuxième surface d'appui (373) formée sur un piston (37) mobile le long desdits moyens d'alimentation (33), ledit piston (37) étant susceptible de plaquer ledit élément mobile (36) sur de ladite première surface d'appui (322).

2. Outil de vissage/dévissage selon la revendication 1, **caractérisé en ce que** ledit carter (30) présente des moyens de guidage en translation dudit élément mobile (36).

3. Outil de vissage/dévissage selon l'une quelconque des revendications 1 et 2, **caractérisé en ce que** ledit élément mobile (36) est monté mobile en coulissement le long de ladite première surface d'appui (322) et de ladite deuxième surface d'appui (373).

4. Outil de vissage/dévissage selon l'une quelconque des revendications 1 à 3, **caractérisé en ce que** ladite première surface d'appui (322) est traversée par deux trous (323, 324) de passage dudit fluide répartis le long d'un axe oblique à l'axe de rotation dudit rotor, et **en ce que** ledit élément mobile (36) est traversé par deux lumières d'admission (368, 369) et deux lumières d'échappement (370, 371), lesdites lumières (368, 369, 370, 371) étant disposées de façon que dans chacune desdites positions dudit élément mobile (36), l'une desdites lumières d'admission (368, 369) et l'une desdites lumières d'échappement (370, 371) coopèrent respectivement avec un desdits trous (323, 324).

5. Outil de vissage/dévissage selon l'une quelconque des revendications 1 à 4, **caractérisé en ce que** ledit élément mobile (36) est de forme essentiellement parallélépipédique.

6. Outil de vissage/dévissage selon les revendications 4 et 5, **caractérisé en ce que** lesdites lumières d'admission (368, 369) s'étendent depuis une face supérieure (365) et jusqu'à une face inférieure (366) dudit élément mobile (36).

7. Outil de vissage/dévissage selon les revendications 4 et 5, **caractérisé en ce que** lesdites lumières d'échappement (370, 371) s'étendent chacune depuis la face supérieure (365) jusqu'à des faces latérales opposées (363, 364) dudit élément mobile (36).

8. Outil de vissage/dévissage selon l'une quelconque des revendications 1 à 7, **caractérisé en ce que** ledit piston (37) est traversé par deux canaux d'admission (374, 375) disposés de sorte que dans chacune desdites positions dudit élément mobile (36), un desdits canaux d'admission (374, 375) coopère avec une desdites lumières d'admission (368, 369) dudit élément mobile (36), l'autre canal d'admission (374, 375) étant obturé par ledit élément mobile (36).

9. Outil de vissage dévissage selon l'une quelconque des revendications 1 à 8. **caractérisé en ce que** ledit piston (37) présente une gorge (376) périphérique dans laquelle est logé un joint.

10. Outil de vissage/dévissage selon l'une quelconque des revendications 1 à 9, **caractérisé en ce que** lesdits moyens d'ouverture/fermeture comprennent un clapet (34) mobile entre une position d'ouverture desdits moyens d'alimentation (33) et une position de fermeture desdits moyens d'alimentation (33).

11. Outil de vissage/dévissage selon la revendication 10, **caractérisé en ce qu'**il comprend des moyens déportés de contrôle (35) de la position dudit clapet (34).

12. Outil de vissage/dévissage selon l'une quelconque des revendications 1 à 11, **caractérisé en ce que** ladite deuxième surface d'appui (373) forme un angle avec l'axe dudit piston (37) sensiblement égale à l'angle formé par l'axe de ladite poignée (31) et l'axe dudit rotor.

## Claims

1. Tool for screwing/ unscrewing a securing element, comprising:
- a housing (30) which accommodates a pneumatic motor (32) comprising a cylinder, inside which a rotor can rotate in order to rotate an end unit;
- a handle (31) which is rendered integral with the said housing (30), and through which there pass means (33) for supplying the said motor (32) with compressed fluid;
- means (34) for opening/ closure of the said supply means (33) ; and
- means for selection of the direction of rotation of the said rotor, comprising an element (36) which is mobile between two positions, each corresponding to a different direction of rotation of the said rotor,
**characterised in that** the said mobile element (36) has at least two opposite flat surfaces (365, 366) which can be compressed respectively against a first support surface (322) formed on the said cylinder, and against a second support surface (373) which is formed on a piston (37) which is mobile along the said supply means (33), the said piston (37) being able to place the said mobile element (36) on the said first support surface (322).

2. Screwing/ unscrewing tool according to claim 1, **characterised in that** the said housing (30) has means for guiding the said mobile element (36) in translation.

3. Screwing/ unscrewing tool according to either of claims 1 and 2, **characterised in that** the mobile element (36) is fitted such as to be mobile in sliding along the said first support surface(322) and the said second support surface (373).

4. Screwing/ unscrewing tool according to any one of claims 1 to 3, **characterised in that** the said first support surface (322) is pierced by two holes (323, 324) for passage of the said fluid, which are distributed along an axis which is oblique in relation to the axis of rotation of the said rotor, and **in that** the said mobile element (36) is pierced by two intake openings (368, 369) and two discharge openings (370,371) the said openings (368, 369, 370, 371) being disposed such that, in each of the said positions of the said mobile element (36), one of the said intake openings (368, 369) and one of the said discharge openings (370, 371) co-operates respectively with one of the said holes (323, 324).

5. Screwing/ unscrewing tool according to any one of claims 1 to 4, **characterised in that** the said mobile element (36) has a substantially parallelepiped form.

6. Screwing/ unscrewing tool according to claims 4 and 5, **characterised in that** the said intake openings (368, 369) extend from an upper surface (365) and as far as a lower surface (366) of the said mobile element (36).

7. Screwing/ unscrewing tool according to claims 4 and 5, **characterised in that** the said discharge openings (370, 371) each extend from the upper surface (365) as far as opposite lateral surfaces (363, 364) of the said mobile element (36).

8. Screwing/ unscrewing tool according to any one of claims 1 to 7, **characterised in that** the said piston (37) is pierced by two intake channels (374, 375) which are disposed such that, in each of the said positions of the said mobile element (36), one of the said intake channels (374, 375) co-operates with one of the said intake openings (368, 369) in the said mobile element (36), the other intake channel (374, 375) being closed by the said mobile element (36).

9. Screwing/ unscrewing tool according to any one of claims 1 to 8, **characterised in that** the said piston (37) has a peripheral groove (376) in which a seal is accommodated.

10. Screwing/ unscrewing tool according to any one of claims 1 to 9, **characterised in that** the said opening/closure means comprise a flap valve (34) which is mobile between a position of opening of the said supply means (33), and a position of closure of the said supply means (33).

11. Screwing/ unscrewing tool according to claim 10, **characterised in that** it comprises control means (35) which are offset from the position of the said flap valve (34).

12. Screwing/ unscrewing tool according to any one of claims 1 to 11, **characterised in that** the said second support surface (373) forms an angle with the axis of the said piston (37) which is substantially equal to the angle formed by the axis of the said handle (31) and the axis of the said rotor.

## Patentansprüche

1. Werkzeug zum An-/Abschrauben eines Befestigungselementes, das folgendes umfasst:
- ein Gehäuse (30), in dem ein pneumatischer Motor (32) untergebracht ist, der einen Zylinder enthält, in dessen Inneren sich ein Rotor drehen kann, um ein Endorgan in eine Drehbewegung zu versetzen;
- einen Griff (31), der mit dem besagten Gehäuse (30) verbunden ist und durch Versorgungsmittel (33) zum Versorgen des besagten Motors (32) mit komprimierter Flüssigkeit durchquert wird,
- Mittel zum Öffnen/Schließen (34) der besagten Versorgungsmittel (33);
- Mittel zur Auswahl der Umdrehungsrichtung des besagten Rotors, die ein zwischen zwei Positionen bewegliches Element (36) umfassen, wobei diese Positionen jeweils einer anderen Umdrehungsrichtung des Rotors entsprechen,
**dadurch gekennzeichnet, dass** das besagte bewegliche Element (36) mindestens zwei entgegen gesetzte ebene Flächen (365, 366) aufweist, die entsprechend gegen eine erste auf dem besagten Zylinder ausgebildete Stützfläche (322)und gegen eine zweite Stützfläche (373) gedrückt werden kann, die auf einem Kolben (37) ausgebildet ist, der sich entlang der besagten Versorgungsmittel (33) bewegen kann, wobei der besagte Kolben (37) in der Lage ist, das besagte bewegliche Element (36) gegen die besagte erste Stützfläche (322) zu drücken.

2. Werkzeug zum An-/Abschrauben nach Anspruch 1, **dadurch gekennzeichnet, dass** das besagte Gehäuse (30) Führungsmittel aufweist, die das besagte bewegliche Element (36) durch Übertragung führen..

3. Werkzeug zum An-/Abschrauben nach einem der Ansprüche 1 oder 2, **dadurch gekennzeichnet, dass** das besagte bewegliche Element (36) gleitend entlang der ersten Stützfläche (322) und der zweiten Stützfläche (373) angebracht ist.

4. Werkzeug zum An-/Abschrauben nach einem der Ansprüche 1 bis 3, **dadurch gekennzeichnet, dass** die besagte erste Stützfläche (322) zwei Löcher (323, 324) für den Durchgang der besagten Flüssigkeit aufweist, die entlang einer gegenüber der Drehachse des besagten Rotors schräg liegenden Achse verteilt sind und **dadurch**, dass das besagte bewegliche Element (36) von zwei Einlassöffnungen (368, 369) und zwei Ablassöffnungen (370, 371) durchquert wird, wobei die besagten Ein- und Ablassöffnungen (368, 369, 370, 371) so angebracht sind, dass in jeder der besagten Positionen des besagten beweglichen Elementes (36) eine der besagten Einlassöffnungen (368, 369) und eine der besagten Ablassöffnungen (370, 371) jeweils mit einem der besagten Löcher (323, 324) zusammenwirken.

5. Werkzeug zum An-/Abschrauben nach einem der Ansprüche 1 bis 4, **dadurch gekennzeichnet, dass** das besagte bewegliche Element (36) im Wesentliche die Form eines Parallelepipeds aufweist.

6. Werkzeug zum An-/Abschrauben nach einem der Ansprüche 4 oder 5, **dadurch gekennzeichnet, dass** die besagten Einlassöffnungen (368, 369) sich von einer oberen Fläche (365) bis zu einer unteren Fläche (366) des besagten beweglichen Elements (36) erstrecken.

7. Werkzeug zum An-/Abschrauben nach einem der Ansprüche 4 oder 5, **dadurch gekennzeichnet, dass** sich jede der besagten Ablassöffnungen (370, 371) von der oberen Fläche (365) bis zu entgegen gesetzten seitlichen Flächen (363, 364) des besagten beweglichen Elementes (36) erstrecken.

8. Werkzeug zum An-/Abschrauben nach einem der Ansprüche 1 bis 7, **dadurch gekennzeichnet, dass** der besagte Kolben (37) von zwei Einlasskanälen (374, 375) durchquert wird, die so angelegt sind, dass einer der besagten Einlasskanäle (374, 375) in jeder der besagten Positionen des besagten beweglichen Elementes (36) mit einer der besagten Einlassöffnungen (368, 369) des besagten beweglichen Elementes (36) zusammenwirkt, während das besagte bewegliche Element (36) den anderen Einlasskanal (374, 375) verschließt.

9. Werkzeug zum An-/Abschrauben nach einem der Ansprüche 1 bis 8, **dadurch gekennzeichnet, dass** der besagte Kolben (37) eine umlaufende Randnut (376) aufweist, in der sich eine Dichtung befindet.

10. Werkzeug zum An-/Abschrauben nach einem der Ansprüche 1 bis 9, **dadurch gekennzeichnet, dass** die besagten Mittel zum Öffnen/Verschließen ein Klappenventil (34) aufweisen, das zwischen einer Schließposition und einer Öffnungsposition der besagten Versorgungsmittel (33) beweglich ist.

11. Werkzeug zum An-/Abschrauben nach Anspruch 10, **dadurch gekennzeichnet, dass** es Steuerungsmittel (35) aufweist, die gegenüber der Position des besagten Klappenventils (34) verschoben sind.

12. Werkzeug zum An-/Abschrauben nach einem der Ansprüche 1 bis 11, **dadurch gekennzeichnet, dass** die besagte zweite Stützfläche (373) einen Winkel mit der Achse des besagten Kolbens (37) bildet, der in etwa dem durch die Achse des besagten Griffs (31) und der Achse des besagten Rotors gebildeten Winkel gleicht.
